# EUROPÄISCHE PATENTSCHRIFT

(11) **EP 1 463 425 B1**
(45) Veröffentlichungstag und Bekanntmachung des Hinweises auf die Patenterteilung: **15.02.2006**
(21) Anmeldenummer: 03750627.6
(22) Anmeldetag: 25.09.2003
(51) Int. Cl.: A45D 40/26, A46B 11/00, B65D 83/00

(54) **AUFTRAGGERÄT, INSBESONDERE SCHMINKGERÄT**
APPLICATION DEVICE, IN PARTICULAR MAKEUP DEVICE
DISPOSITIF D'APPLICATION, NOTAMMENT DISPOSITIF DE MAQUILLAGE

(30) Priorität: 18.11.2002 DE 20217821 U; 12.09.2003 EP 03020798
(43) Veröffentlichungstag der Anmeldung: 06.10.2004
(73) Patentinhaber: Schwan-STABILO Cosmetics GmbH & Co. KG, 90562 Heroldsberg (DE)
(72) Erfinder:
(74) Vertreter: Leinweber & Zimmermann
(86) Internationale Anmeldenummer: PCT/EP2003/010672
(87) Internationale Veröffentlichungsnummer: WO 2004/045336

(56) Entgegenhaltungen:
- EP-A- 0 325 766
- DE-A- 4 434 793
- DE-C- 3 923 828
- US-A- 5 851 079
- US-A- 5 890 828
- US-A- 6 142 692

## Beschreibung

Die Erfindung betrifft ein Auftraggerät, insbesondere ein Schminkgerät mit einem ersten Bereich zum Speichern eines flüssigen, gelartigen oder pastösen Produkts. Dabei bezieht sich die Erfindung insbesondere auf ein Schminkgerät, das im Zusammenhang mit Wimperntusche bzw. Mascara oder dergleichen verwendet wird. Die Erfindung ist aber nicht auf diese Anwendung beschränkt.

Auftraggeräte der oben genannten Art sind bekannt. Dabei handelt es sich herkömmlicherweise um sogenannte Tauchsysteme, bei denen eine Auftrageinrichtung bzw. ein Applikator in den ersten Bereich eingetaucht wird, um die Auftrageinrichtung mit dem Produkt zu beladen. Diese herkömmlichen Geräte sind verbesserungsbedürftig:

Durch das Eintauchen der Auftrageinrichtung in das Produkt kann das Produkt verunreinigt, insbesondere verkeimt werden, wodurch es unbrauchbar werden kann. Damit die Auftrageinrichtung überhaupt in den ersten Bereich eintauchen kann, ist eine vergleichsweise große Öffnung erforderlich, was mit einer entsprechend großen Luftangriffsoberfläche im Hinblick auf das gespeicherte Produkt einhergeht. Dadurch besteht die Gefahr des Austrocknens bzw. des Alterns des gespeicherten Produkts. Darüber hinaus hinterläßt die Auftrageinrichtung bei zähen Produkten nach dem Eintauchen eine kraterartige Vertiefung, die mit einer Vergrößerung der Luftangriffsoberfläche einhergeht. Zudem könnte sich eine Anwenderin angesichts der kraterartigen Vertiefung veranlaßt sehen, beispielsweise mit Wasser "nachzuhelfen", weil sie den Eindruck gewonnen hat, das Produkt sei ausgetrocknet, wodurch erhebliche Kontaminationsrisiken verbunden sind. Es kommt hinzu, daß beim Beladen beispielsweise einer bürstenförmigen Auftrageinrichtung mit einem Stiel das Produkt auch auf den Stiel gelangt, wodurch der Stiel zunehmend verunreinigt wird. Überhaupt ist ein genaues Dosieren nicht möglich. Auch ist zu beobachten, daß herkömmlicherweise vorgesehene Abstreifer zwar radial, nicht aber axial wirksam sind, weshalb Klumpen des Produkts an der Auftrageinrichtung verbleiben, die zu Überdosierungen und Verschmieren beim Gebrauch, beispielsweise beim Schminken führen. Werden diese Klumpen beispielsweise an Kosmetikpapier abgestreift, geht Produkt verloren. Schließlich ist als problematisch anzusehen, daß ausgetrocknete Bröselreste, die sich unter Umständen auf der Auftrageinrichtung befinden, beim (Wieder-)Eintauchen in den ersten Bereich in das gespeicherte Produkt eingemischt werden.

Aus der DE 44 34 793 A1 ist ein Auftraggerät bekannt, das bereits einige der obigen Nachteile und Probleme beseitigt. Ausweislich des Oberbegriffs von Anspruch 1 geht die vorliegende Erfindung von der Lehre der DE 44 34 793 A1 aus.

Es ist Aufgabe der Erfindung, das aus der DE 44 34 793 A1 bekannte Auftraggerät noch weiter zu verbessern.

Erfindungsgemäß wird die gestellte Aufgabe mit einem Auftraggerät nach Anspruch 1 gelöst. Vorteilhafte Ausgestaltungen der Erfindung sind Gegenstand der Unteransprüche.

Bei dem Auftraggerät nach Anspruch 1 erfolgt das Beladen einer Auftrageinrichtung nicht innerhalb des Speicherbereichs für das Produkt. Dadurch ist jede "Rückwirkung" ausgeschlossen. Insbesondere besteht nicht mehr das Problem der Verkeimung des gespeicherten Produkts. Darüber hinaus muß kein der Größe der Auftrageinrichtung entsprechender Zugang zu dem Produktspeicher (erster Bereich) vorhanden sein, wodurch die Gefahr des Austrocknens bzw. der Alterung wegen allzu großer Luftangriffsoberflächen nicht mehr gegeben ist. Auch besteht nicht die Gefahr, daß ein Stiel einer Auftrageinrichtung ungewollt mit dem Produkt verschmiert wird. Schließlich ist ausgeschlossen, daß Bröselreste in den ersten Bereich gelangen.

Zum Beladen der Auftrageinrichtung mit dem Produkt genügt es, die Auftrageinrichtung von der Ruhestellung in die Arbeitsstellung zu verbringen. Mit anderen Worten ist quasi eine "Automatik" vorgesehen.

Nach einer besonders bevorzugten Ausführungsform der Erfindung ist mindestens ein Zuführkanal zum Zuführen des Produkts von dem ersten zu dem zweiten Bereich vorgesehen.

Weiter bevorzugt weist das erfindungsgemäße Gerät eine Fördereinrichtung zum Fördern des Produkts von dem ersten in den zweiten Bereich auf.

Dabei kann die Fördereinrichtung prinzipiell beliebig ausgelegt sein. Nach einer besonders bevorzugten Ausführungsform der Erfindung ist sie jedoch dazu ausgelegt, das Produkt von dem ersten Bereich in den zweiten Bereich zu drängen und/oder den Druck in dem ersten Bereich gegenüber dem Druck in dem zweiten Bereich zu erhöhen. Wenn der oben erwähnte Zuführkanal vorgesehen ist, wird bei Betätigung der Fördereinrichtung das Produkt durch den Zuführkanal hindurch von dem ersten Bereich in den zweiten Bereich gefördert.

Nach einer bevorzugten Ausführungsform der Erfindung weist das Gerät auf: ein ein erstes Gewindeelement und ein zweites Gewindeelement aufweisendes Schraubgewinde, dessen Betätigen ein Verbringen der Auftrageinrichtung von der Ruhestellung in die Arbeitsstellung bewirkt, und eine Kupplung zum Kuppeln des ersten Gewindeelements mit der Fördereinrichtung.

Die genannte Kupplung dient insbesondere dazu, die oben bereits erwähnte "Automatik" zu realisieren.

Bei der Kupplung handelt es sich bevorzugt um eine Einwegekupplung.

Dadurch ist gewährleistet, daß die Fördereinrichtung nur dann betätigt wird, wenn die Auftrageinrichtung von der Ruhestellung in die Arbeitsstellung verbracht wird, nicht aber dann, wenn die Auftrageinrichtung von der Arbeitsstellung in die Ruhestellung verbracht wird.

Als besonders einfach wird es erfindungsgemäß bevorzugt, daß die Kupplung eine Ratschkupplung ist.

Um ein einfaches Betätigen zu gewährleisten, weist die Kupplung nach einer weiter bevorzugten Ausführungsform der Erfindung mindestens ein elastisches Ratschelement auf.

Weiter bevorzugt weist die Fördereinrichtung eine Kolben-Zylinder-Einrichtung auf.

Nach einer weiter bevorzugten Ausführungsform der Erfindung weist die Fördereinrichtung einen Drehantrieb auf.

Dadurch läßt sich die Fördereinrichtung besonders einfach realisieren.

Der Drehantrieb weist dabei weiter bevorzugt eine Hohlspindel auf, deren Innenraum zum Aufnehmen und/oder Durchstecken der Auftrageinrichtung ausgelegt ist und auf deren Außenmantel ein Gewinde ausgebildet ist.

Dadurch ist eine besonders kompakte Bauweise möglich.

Bevorzugt ist ein Abstreifer zum Abstreifen von Produktresten von der Auftrageinrichtung nach Gebrauch der Auftrageinrichtung vorgesehen. Die Produktreste können nach dem Abstreifen einem Reservoir für Altmasse zugeführt werden.

Die Erfindung schafft weiter bevorzugt nicht nur das Auftraggerät nach den obigen Ausführungen, sondern auch ein solches Auftraggerät in Kombination mit einer Auftrageinrichtung für das Produkt.

Darüber hinaus bezieht sich die Erfindung auch auf die Auftrageinrichtung für ein Auftraggerät nach den obigen Ausführungen.

Im folgenden ist die Erfindung anhand eines bevorzugten Ausführungsbeispiels unter Bezugnahme auf die beiliegende Zeichnung mit weiteren Einzelheiten näher erläutert. Dabei zeigen
- Figur 1: eine schematische Längsschnittansicht eines Schminkgerätes nach einer bevorzugten Ausführungsform der Erfindung und
- Figur 2: eine schematische perspektivische Ansicht der Einzelheit y in Figur 1.

Das in der Zeichnung dargestellte Auftraggerät ist ein Schminkgerät. Es hat ein Griffstück 10, in das ein Stiel 12 mit einer Auftrageinrichtung 14 an seinem freien Ende fest eingesteckt ist. In der in Figur 1 gezeigten Ruhestellung ist das Griffstück 10 auf einen Behälter 16 aufgeschraubt. Dazu weist der Behälter 16 ein Außengewinde 18 auf. Das Griffstück hat ein Gewinde 20. In den Behälter 16 ist eine Hohlspindel 22 drehbar eingesetzt. Die Hohlspindel 22 weist ein Außengewinde 24 auf, das mit einem Innengewinde 26 eines Kolbens 28 kämmt. Der Kolben 28 ist bezüglich des Behälters 16 zwar axial verschieblich, jedoch undrehbar gehalten.

Im mittleren Bereich des Behälters 16 ist ein Speicher 30 für ein Kosmetikprodukt, beispielsweise Mascara ausgebildet. Ein Zuführkanal 32 unmittelbar oberhalb eines Kammerbodens 33 verbindet den Speicher 30 mit einem Beladebereich 34.

In der in Figur 1 dargestellten Ruhestellung befindet sich die Auftrageinrichtung 14, die beispielsweise die Form einer Bürste hat, in einem Aufnahmebereich 36. Zwischen dem Aufnahmebereich 36 und dem Beladebereich 34 liegt ein Abstreifer 38 zum Säubern der benutzten Auftrageinrichtung. Der Aufnahmebereich 36 ist von einem Reservoir 40 für Altmasse umgeben. Den unteren Abschluß des Behälters bildet ein Endboden 42.

Wie Figur 2 zu entnehmen ist, hat der Stiel 12 im Querschnitt eine Kontur mit vier Ratschnasen, von denen eine beispielhaft mit der Bezugszahl 44 bezeichnet ist. Die Hohlspindel 22 ist mit einer elastisch federnden Ratschzunge 46 versehen. Die Zahl der Ratschnasen 44 ist nicht auf vier beschränkt. Sie liegt bevorzugt im Bereich von eins bis sechs. In gleicher Weise können auch mehrere Ratschzungen 46 vorgesehen sein.

### Die Funktion des in der Zeichnung dargestellten Schminkgerätes ist wie folgt:

Wird das Griffstück 10 von dem Behälter 16 abgeschraubt, wozu eine Drehbewegung des Griffstückes 10 relativ zu dem Behälter 16 erforderlich ist, so nimmt der sich mit dem Griffstück 10 drehende Stiel 12 über die Ratschnasen 44 und die Ratschzunge 46 die Hohlspindel 22 mit. Diese Drehung der Hohlspindel 22 führt dazu, daß sich über die Gewindepaarung 24/26 der Kolben 28 in Figur 1 nach unten verschiebt. In dem dargestellten Ausführungsbeispiel beträgt die Steigung der Gewindepaarung 24/26 ca. 0,4 mm, weshalb der Kolben 28 um die genannten 0,4 mm in Figur 1 nach unten bewegt wird. Dadurch wird Mascara aus dem Speicher 30 über den Zuführkanal 32 in den Beladebereich 34 gedrängt. Wegen des Abschraubens des Griffstücks 10 von dem Behälter 16 bewegt sich aber gleichzeitig mit der beschriebenen Absenkung des Kolbens 28 das Auftragelement 14 in Figur 1 nach oben an dem Abstreifer 38 vorbei und durch den Beladebereich 34 hindurch. In dem genannten Beladebereich wird es über den Zuführkanal 32 mit Mascara beladen.

Da der Kolben 28 sich genau um den erwähnten Hub nach unten bewegt, ist eine genaue Portionierung der Mascara beim Beladen der Auftrageinrichtung 14 möglich. Soll mehr oder weniger auf die Auftrageinrichtung 14 geladen werden, muß nur das Verhältnis der Steigungen der Gewindepaarungen 24/26 und 18/20 geändert werden. Ein Kolbenhub von 0,2 - 0,7 mm hat sich als vorteilhaft erwiesen.

Wird das Griffstück 10 nach Auftragen des Kosmetikprodukts wieder auf den Behälter 16 aufgeschraubt, so rutscht die von den Elementen 44 und 46 gebildete Kupplung durch, weshalb sich der Kolben 28 nicht bewegt. Der Abstreifer 38 streift Mascarareste von der Auftrageinrichtung 14 ab. Die Reste sammeln sich in dem Reservoir 40 für Altmasse. Somit fungiert der Abstreifer 38 als Reinigungsvorrichtung für die Auftrageinrichtung 14, d.h. vor dem nächsten Beladen mit Mascara wird die Auftrageinrichtung 14 durch Abstreifer gesäubert.

## Patentansprüche

1. Auftraggerät, insbesondere Schminkgerät mit
einem ersten Bereich (30) zum Speichern eines flüssigen, gelartigen oder pastösen Produkts,
einem zweiten Bereich (34) zum Beladen einer Auftrageinrichtung (14) mit dem Produkt, wobei der zweite Bereich (34) von dem ersten Bereich (30) getrennt ist, und
einem von dem ersten Bereich (30) getrennten Aufnahmebereich (36) für die Auftrageinrichtung (14) in einer Ruhestellung, wobei
der zweite Bereich (34) sich derart an den Aufnahmebereich (36) anschließt, daß die Auftrageinrichtung (14) den zweiten Bereich (34) passiert, wenn sie zum Verbringen in die Arbeitsstellung aus dem Aufnahmebereich (36) entnommen wird,
**dadurch gekennzeichnet, daß**
die Auftrageinrichtung (14) die Ruhestellung und eine Arbeitsstellung einnehmen kann und ein Verbringen der Auftrageinrichtung (14) von der Ruhestellung in die Arbeitsstellung ein Betätigen der Fördereinrichtung (28) bewirkt.

2. Gerät nach Anspruch 1, **gekennzeichnet durch** mindestens einen Zuführkanal (32) zum Zuführen des Produkts von dem ersten Bereich (30) zu dem zweiten Bereich (34).

3. Gerät nach Anspruch 1 oder 2, **gekennzeichnet durch** eine Fördereinrichtung (28) zum Fördern des Produkts von dem ersten (30) in den zweiten (34) Bereich.

4. Gerät nach Anspruch 3, **dadurch gekennzeichnet, daß** die Fördereinrichtung (28) dazu ausgelegt ist, das Produkt von dem ersten Bereich (30) in den zweiten Bereich (34) zu drängen und/oder den Druck in dem ersten Bereich (30) gegenüber dem Druck in dem zweiten Bereich (34) zu erhöhen.

5. Gerät nach Anspruch 3 oder 4, **gekennzeichnet durch** ein ein erstes Gewindeelement (20) und ein zweites Gewindeelement (18) aufweisendes Schraubgewinde, dessen Betätigung ein Verbringen der Auftrageinrichtung (14) von der Ruhestellung in die Arbeitsstellung bewirkt, und eine Kupplung (44, 46) zum Kuppeln des ersten Gewindeelements (20) mit der Fördereinrichtung (28).

6. Gerät nach Anspruch 5, **dadurch gekennzeichnet, daß** die Kupplung (44, 46) eine Einwegkupplung ist.

7. Gerät nach Anspruch 5 oder 6, **dadurch gekennzeichnet, daß** die Kupplung (44, 46) eine Ratschkupplung ist.

8. Gerät nach einem der Ansprüche 5 bis 7, **dadurch gekennzeichnet, daß** die Kupplung (44, 46) mindestens ein elastisches Ratschelement (46) aufweist.

9. Gerät nach einem der Ansprüche 3 bis 8, **dadurch gekennzeichnet, daß** die Fördereinrichtung (28) eine Kolben-Zylinder-Einrichtung aufweist.

10. Gerät nach einem der Ansprüche 3 bis 9, **dadurch gekennzeichnet, daß** die Fördereinrichtung (28) einen Drehantrieb (22, 24, 26) aufweist.

11. Gerät nach Anspruch 10, **dadurch gekennzeichnet, daß** der Drehantrieb (22, 24, 26) eine Hohlspindel (22) aufweist, deren Innenraum zum Aufnehmen und/oder Durchstecken der Auftrageinrichtung (14) ausgelegt ist und auf deren Außenmantel ein Gewinde (24) ausgebildet ist.

12. Gerät nach einem der vorangehenden Ansprüche, **gekennzeichnet durch** einen Abstreifer (38) zum Abstreifen von Produktresten von der Auftrageinrichtung (14) nach Gebrauch der Auftrageinrichtung (14).

13. Gerät nach einem der vorangehenden Ansprüche, mit einer Auftrageinrichtung (14) für das Produkt.

14. Auftrageinrichtung für ein Auftraggerät nach einem der vorangehenden Ansprüche.

## Claims

1. An application device, in particular a make-up device, comprising
a first region (30) for storing a fluid, gel-like or pasty product,
a second region (34) for loading an applicator (14) with the product, wherein the second region (34) is separated from the first region (30), and
a receiving region (36), which is separated from the first region (30), for the applicator (14) in a rest position, wherein
the second region (34) adjoins the receiving region (36) in such a way that the applicator (14) passes the second region (34) when it is removed from the receiving region (36) for moving it into the working position,
**characterised in that**
the applicator (14) can assume the rest position and a working position, and actuation of the conveyor means (28) causes movement of the applicator (14) from the rest position into the working position.

2. A device according to claim 1, **characterised by** at least one feed passage (32) for feeding the product from the first region (30) to the second region (34).

3. A device according to claim 1 or 2, **characterised by** a conveyor means (28) for conveying the product from the first region (30) into the second region (34).

4. A device according to claim 3, **characterised in that** the conveyor means (28) is adapted to displace the product from the first region (30) into the second region (34) and/or to increase the pressure in the first region (30) relative to the pressure in the second region (34).

5. A device according to claim 3 or 4, **characterised by** a screw thread which has a first screw-thread element (20) and a second screw-thread element (18) and the actuation of which causes movement of the applicator (14) from the rest position into the working position, and a coupling (44, 46) for coupling the first screw-thread element (20) to the conveyor means (28).

6. A device according to claim 5, **characterised in that** the coupling (44, 46) is a one-way coupling.

7. A device according to claim 5 or 6, **characterised in that** the coupling (44, 46) is a ratchet coupling.

8. A device according to one of claims 5 to 7, **characterised in that** the coupling (44, 46) has at least one elastic ratchet element (46).

9. A device according to one of claims 3 to 8, **characterised in that** the conveyor means (28) has a piston-cylinder device.

10. A device according to one of claims 3 to 9, **characterised in that** the conveyor means (28) has a rotary drive (22, 24, 26).

11. A device according to claim 10, **characterised in that** the rotary drive (22, 24, 26) has a hollow spindle (22), the internal space of which is designed for receiving and/or passing therethrough the applicator (14) and on the outside surface of which is provided a screw thread (24).

12. A device according to one of the preceding claims, **characterised by** a wiper (38) for wiping product residues from the applicator (14) after use of the applicator (14).

13. A device according to one of the preceding claims having an applicator (14) for the product.

14. An applicator for an application device according to one of the preceding claims.

## Revendications

1. Applicateur, notamment applicateur de maquillage comprenant
- une première zone (30) destinée à stocker un produit liquide, ayant la consistance d'un gel ou pâteux,
- une seconde zone (34) pour charger un dispositif d'application (14) en produit, la seconde zone (34) étant séparée de la première zone (30),
- une zone de réception (36) pour le dispositif d'application (14) en position de repos, laquelle zone est séparée de la première zone (30), sachant que
- la seconde zone (34) se raccorde à la zone de réception (36) de telle sorte que le dispositif d'application (14) traverse la seconde zone (34) lorsqu'on le retire de la zone de réception (36) pour le mettre en position d'utilisation,
**caractérisé en ce que** le dispositif d'application (14) peut se mettre dans une position de repos et dans une position d'utilisation, et **en ce que** le passage du dispositif d'application (14) de la position de repos à la position d'utilisation actionne le dispositif de transport (28).

2. Applicateur selon la revendication 1, **caractérisé par** au moins un conduit d'amenée (32) pour amener le produit de la première zone (30) à la seconde zone (34).

3. Applicateur selon la revendication 1 ou 2, **caractérisé par** un dispositif de transport (28) pour faire passer le produit de la première (30) à la seconde zone (34).

4. Applicateur selon la revendication 3, **caractérisé en ce que** le dispositif de transport (28) est conçu pour pousser le produit de la première zone (30) à la seconde zone (34) et/ou pour augmenter la pression dans la première zone (30) par rapport à la pression régnant dans la seconde zone (34).

5. Applicateur selon la revendication 3 ou 4, **caractérisé par** un raccord à vis présentant un premier élément fileté (20) et un second élément fileté (18), qui, lorsqu'il est actionné, fait passer le dispositif d'application (14) d'une position de repos à une position d'utilisation, et par un accouplement (44, 46) pour accoupler le premier élément fileté (20) au dispositif de transport (28).

6. Applicateur selon la revendication 5, **caractérisé en ce que** l'accouplement (44, 46) est un accouplement unidirectionnel.

7. Applicateur selon la revendication 5 ou 6, **caractérisé en ce que** l'accouplement (44, 46) est un accouplement à rochet.

8. Applicateur selon l'une des revendications 5 à 7, **caractérisé en ce que** l'accouplement (44, 46) présente au moins un cliquet élastique (46).

9. Applicateur selon l'une des revendications 3 à 8, **caractérisé en ce que** le dispositif de transport (28) comprend un dispositif à piston et cylindre.

10. Applicateur selon l'une des revendications 3 à 9, **caractérisé en ce que** le dispositif de transport (28) présente un mécanisme d'entraînement en rotation (22, 24, 26).

11. Applicateur selon la revendication 10, **caractérisé en ce que** le mécanisme d'entraînement en rotation (22, 24, 26) présente une broche creuse (22) dont l'intérieur est conçu pour contenir et/ou laisser passer le dispositif d'application (14) et sur l'enveloppe extérieure de laquelle est réalisé un filetage (24).

12. Applicateur selon l'une des revendications précédentes, **caractérisé par** une racle (38) pour racler des restes de produit du dispositif d'application (14) après utilisation dudit dispositif d'application (14).

13. Applicateur selon l'une des revendications précédentes, doté d'un dispositif d'application (14) pour le produit.

14. Dispositif d'application pour un applicateur selon l'une des revendications précédentes.
